# EUROPÄISCHE PATENTSCHRIFT

(11) **EP 2 300 570 B1**
(45) Veröffentlichungstag und Bekanntmachung des Hinweises auf die Patenterteilung: **04.09.2019**
(21) Anmeldenummer: 09777138.0
(22) Anmeldetag: 11.07.2009
(51) Int. Cl.: C10J 3/52, C10J 3/84

(54) **VERGASUNGSVORRICHTUNG UND VERGASUNGSVERFAHREN MIT KONTINUIERLICHEM FESTSTOFFAUSTRAG**
GASIFICATION DEVICE AND PROCESS WITH CONTINUOUS SOLID DISCHARGE
DISPOSITIF ET PROCÉDÉ DE GAZÉIFICATION AVEC EXTRACTION CONTINUE DE SOLIDES

(30) Priorität: 15.07.2008 DE 102008033094
(43) Veröffentlichungstag der Anmeldung: 30.03.2011
(73) Patentinhaber: thyssenkrupp Industrial Solutions AG, 45143 Essen (DE)
(72) Erfinder: HANROTT, Christoph, 48153 Münster (DE)
(74) Vertreter: Kutzenberger Wolff & Partner
(86) Internationale Anmeldenummer: PCT/EP2009/005059
(87) Internationale Veröffentlichungsnummer: WO 2010/006747

(56) Entgegenhaltungen:
- EP-A1- 0 085 221
- WO-A2-2009/109297
- DE-A1- 2 556 957
- DE-A1- 2 829 629
- DE-A1- 3 207 215
- DE-A1- 3 220 624
- DE-A1- 3 244 742
- US-A- 5 980 858
- US-B1- 6 755 980

## Beschreibung

Die Erfindung betrifft ein Verfahren gemäß dem Anspruch 1 und eine Vorrichtung gemäß dem Anspruch 9.

Bei der Herstellung von Synthesegas aus kohlenstoffhaltigen Brennstoffen fallen in der Regel Feststoffe an, die aus dem Prozess ausgeschleust werden müssen. Diese sind beispielsweise Asche oder Schlacke. Die DE 3144266 A1 und die EP 800569 B1 beschreiben ein Verfahren, bei dem die in einem unter Druck betriebenen Vergasungssystem anfallenden Aschen und Schlacken in einem Wasserbad, auch Abschreckzone genannt, aufgefangen werden. Die Asche- und Schlackepartikel werden über einen in Schwerkraftrichtung unterhalb des Vergasungssystems befindlichen Schleusbehälter chargenweise aus dem Vergasungssystem ausgetragen. Hierzu befinden sich oberhalb und unterhalb des Schleusbehälters Absperrorgane, um den Schleusbehälter fluidseitig vom Vergasungssystem zu trennen. Beim Befüllen des Schleusbehälters mit Schlacke steht der Schleusbehälter in Verbindung mit der Vergasungsvorrichtung. Zum Entleeren des mit Schlacke gefüllten Schleusbehälters wird dieser durch Schließen der oberen Absperrorgane von dem Wasserbad getrennt, entspannt und die Schlacke durch Öffnen der unteren Absperrorgane ausgeschleust. Nach dem Entleeren des Schleusbehälters wird dieser wieder mit Wasser gefüllt und erneut mit dem Wasserbad verbunden. Während der Ausschleusung der Schlacke sammelt sich die Schlacke im Wasserbad an.

Die EP 290087 B1 beschreibt ebenfalls ein Verfahren zur Entfernung von Schlacke aus einer Vorrichtung zur Vergasung von Kohle. Bei der beschriebenen Vorrichtung befindet sich ebenfalls ein Schleusbehälter unterhalb des Druckbehälters, welcher durch Ventile von dem Druckbehälter getrennt werden kann. Die Ausschleusung der Schlacke erfolgt ebenfalls diskontinuierlich. Während der Ausschleusung wird die Schlacke in einem Wasserbad, auch Schlacke-Abschreckbehälter genannt, gesammelt. In der EP 290087 B1 wird beschrieben, dass das Abtrennen mittels Ventil und das Ansammeln der Schlacke oberhalb des Ventils zur Brückenbildung von Schlacke direkt über dem Ventil führen kann. Diese Brückenbildungen verursachen Probleme im Betriebsablauf beim Wiederverbinden des Schleusbehälters mit dem Druckbehälter. In der EP 290087 B1 wird diese Brückenbildung durch eine Gasblase innerhalb des Schleusbehälters, welche mit einem geringeren Druck als im Druckbehälter beaufschlagt ist, aufgelöst.

In der US 6755980 B1 wird eine Vorrichtung zur Entfernung von Schlacke beschrieben, bei der sich zwischen dem Druckbehälter und dem Schleusbehälter ein weiterer Zwischenbehälter befindet. Auch hier erfolgt die Schlackeausschleusung absatzweise mittels Ventilen ober- und unterhalb des Schleusbehälters. Während der Ausschleusung der im Schleusbehälter angehäuften Schlacke wird die im Wasserbad anfallende Schlacke in dem Zwischenbehälter gesammelt. Auch hier werden Brückenbildungen auf dem geschlossenen Ventil beschrieben, welche ebenfalls zu Problemen führen können. Die Gefahr der Brückenbildung wird hier durch Abführen eines Wasserstroms aus dem Schleusbehälter verringert.

Die DE 28 29 629 A1 offenbart ein Verfahren zum periodischen Ausschleusen von Rückständen, die bei der Vergasung von aschehaltigen Brennstoffen mit Sauerstoff entstehen, in einem mit dem Vergasungsraum verbundenen Wasserbad granuliert und in Wasser suspendiert werden, wobei die Rückstände mittels eines Schleusbehälters in einen drucklosen Auffangbehälter geleitet werden. Aus dem Schleusbehälter wird Wasser abgeleitet und gelangt über einen Injektor in das Wasserbad zurück.

Aus der US 6 755 980 B1 ist ein Verfahren zum Abführen einer Mischung aus Schlackepartikeln und Wasser aus einem Wasserbad bekannt, wobei die Mischung zunächst in einen ersten Schleusbehälter und von dem ersten Schleusbehälter in einen zweiten Schleusbehälter geleitet wird. Dem zweiten Schleusbehälter wird Wasser entnommen und in den ersten Schleusbehälter zurückgeführt, um Schlackepartikel aus dem ersten Schleusbehälter in den zweiten Schleusbehälter zu saugen.

Die beschriebenen Verfahren sind durch wesentliche Nachteile gekennzeichnet. Das absatzweise Ausschleusen der Feststoffe mittels eines Schleusbehälters erfordert einen Zwischenbehälter oder zusätzliches Volumen innerhalb des Druckbehälters zur Aufnahme der während der Ausschleusung anfallenden Feststoffmenge. Ebenfalls führt das stoßweise Entleeren des Schleusbehälters zu einer hohen Belastung der angeschlossenen Vorrichtungen. Die angeschlossenen Vorrichtungen müssen für große, stoßweise ausgeschleuste Feststoffmengen ausgelegt sein und nicht auf den deutlich kleineren durchschnittlichen Mengenstrom an Feststoffen. Zudem führt das Abtrennen des Schleusbehälters mittels Ventilen zu Brückenbildungen auf den Ventilen und folglich zu Problemen beim Austrag der Feststoffe nach dem Wiederverbinden des Schleusbehälters.

Die US 5 980 858 A offenbart ein Verfahren zur Ausschleusung von Feststoffen aus einem Druckbehälter, wobei aus einem Druckbehälter austretendende Feststoffe auf ein Sieb geleitet werden, welches die Feststoffe nach ihrer Partikelgröße aufteilt. Größere Partikel werden in einen ersten Schleusbehälter geleitet, kleinere Partikel werden in einen zweiten Schleusbehälter geleitet.

Weitere Verfahren zur Ausschleusung von Feststoffen aus einem Wasserbad eines Druckbehälters sind der DE 32 07 215 A1 und der DE 32 20 624 A1 zu entnehmen. Bei diesen Verfahren werden ein erster Schleusbehälter und ein zweiter Schleusbehälter abwechselnd mit dem Wasserbad verbunden und getrennt. Der zweite Schleusbehälter wird entleert, während der erste Schleusbehälter mit dem Wasserbad in Kontakt steht.

Vor diesem Hintergrund besteht die Aufgabe, ein Verfahren und eine Vorrichtung zur Ausschleusung der bei der Vergasung, insbesondere bei der Kohlevergasung, anfallenden Feststoffe zu finden, bei der auf einen Zwischenbehälter oder auf ein zusätzliches Volumen innerhalb des Druckbehälters zur Aufnahme der während der Ausschleusung anfallenden Feststoffmenge verzichtet werden kann. Ebenso soll bei gleicher Auslegung der Schleusbehälter und der vor- und nachgeschalteten Vorrichtungen die pro Stunde ausgeschleuste Menge an Feststoff erhöht werden. Gleichzeitig sollen Blockierungen auf den Ventilen des Schleusbehälters und somit auch Störungen im Betriebsablauf vermieden werden.

Die Erfindung löst diese Aufgabe durch ein Verfahren mit den Merkmalen des Patentanspruchs 1.

Beansprucht wird ferner eine Vorrichtung mit den Merkmalen des Patentanspruchs 9.

Synthesegas kann beispielhaft durch einen Kohlevergasungsprozess hergestellt werden. Die Kohlevergasungsreaktion findet in einem Druckbehälter statt, das den Kohlevergasungsreaktor beinhaltet sowie Vorrichtungen zur Zuführung der Ausgangsstoffe und Vorrichtungen zum Ausführen des Synthesegases und der anfallenden Feststoffe. Die Feststoffe werden in einer häufig vorkommenden Ausführungsart in Schwerkraftrichtung aus dem Reaktor ausgeführt, wobei sich an den Kohlevergasungsreaktor in Schwerkraftrichtung zunächst Vorrichtungen zur Abtrennung der Feststoffe aus dem Synthesegas, zur Kühlung und Ausführung des Synthesegases und eine Vorrichtung zum Aufnehmen der heißen Feststoff- und Ascheteilchen befinden. Dies ist typischerweise ein Wasserbad. Das Wasserbad ist üblicherweise in Schwerkraftrichtung mit zwei Schleusbehältern verbunden.

An die Schleusbehälter schließen sich dann Vorrichtungen zur Reinigung, zur Trocknung und zum Abtransport der Feststoffe an. Die zwei Schleusbehälter werden mittels Absperrvorrichtungen oberhalb der Schleusbehälter abwechselnd mit dem Wasserbad verbunden und getrennt. Während ein Schleusbehälter mit der Flüssigkeit des Wasserbades in Kontakt steht und mit Feststoff befüllt wird, wird der zweite Schleusbehälter entleert. Das Absetzen der Feststoffe in den Schleusbehälter wird durch Abführen eines Flüssigkeitsstroms aus dem angeschlossen Schleusbehälter unterstützt. Sobald der zweite Schleusbehälter entleert wurde, wird dieser mit Wasser befüllt und danach wieder mit dem Druckbehälter verbunden. Sobald der erste Behälter seinen maximalen Füllstand erreicht hat, wird der Flüssigkeitsstrom zur Unterstützung der Feststoffabsetzung nicht mehr aus dem ersten Schleusbehälter abgeführt, sondern aus dem zweiten Behälter.

Hierdurch wird der Feststoffstrom zu dem zweiten Behälter umgeleitet und der erste Schleusbehälter wird durch Schließen des Ventils im weitestgehend feststofffreien Medium vom Druckbehälter getrennt und ein Ablagern von Feststoffen auf dem Ventil kann weitestgehend vermieden werden. Durch diesen kontinuierlichen wechselseitigen Betrieb der Schleusbehälter kann ein höherer Durchsatz an Feststoffen erreicht werden, ohne die vor- und nachgeschalteten Anlagenteile verändern zu müssen, da die bei der Entleerung eines Schleusbehälters ausgeschleuste Feststoffmenge nicht erhöht wird.

Eine vorteilhafte Ausführung der Erfindung sieht vor, dass ein Feststoff-Wasser-Strom vom Wasserbad zu mindestens einem Schleusbehälter aufrechterhalten wird, indem ein an Feststoffen abgereicherter Wasserstrom aus dem mit dem Druckbehälter verbundenen Schleusbehälter abgeführt wird, während sich der Feststoff im Innern des Schleusbehälters absetzt. Der Wasserstrom wird beispielhaft mittels geeigneter Fördereinrichtungen, beispielsweise Pumpen, abgezogen oder durch Entspannen auf ein niedrigeres Druckniveau nach außen abgeführt. Die abgezogene Flüssigkeit kann auch beispielhaft in den Druckbehälter an einer Stelle oberhalb oder unterhalb des Wasserspiegels des Wasserbades zurückgeführt werden. Hierzu können sich in den Leitungen an beliebiger Stelle filtrierende Vorrichtungen befinden.

Weiterhin ist es vorteilhaft, dass ein zweiter Behälter mit dem Druckbehälter verbunden wird, bevor der mit Feststoff befüllte Behälter vom Druckbehälter getrennt wird. Typischerweise wird der zweite Schleusbehälter mit Wasser befüllt und bereits mit dem Druckbehälter verbunden, kurz bevor der erste mit Feststoff befüllte Behälter vom Druckbehälter getrennt wird. Ebenso ist es vorteilhaft, dass bei einem Betrieb mit zwei Schleusbehältern das Befüllen des mit dem Wasserbad in Kontakt stehenden Schleusbehälters mindestens so lange dauert, bis der zweite Behälter entleert werden kann und die dafür notwendigen Schritte ausgeführt werden können. Zu den notwendigen Schritten gehören beispielsweise das Be- und Entspannen des Schleusbehälters, das Abkühlen des Schleusbehälterinhaltes, das Öffnen und Schließen der Absperreinrichtungen und das Befüllen des Schleusbehälters mit Wasser.

Zur Unterstützung des Betriebes ist es auch möglich, während der Befüllung eines Schleusbehälters in den unteren Bereich oder dem unteren Stutzen des Schleusbehälters einen Flüssigkeitsstrom einzubringen. Dieser kann Ablagerungen im unteren Bereich des Schleusbehälters oder in angeschlossen Stutzen oder Rohrleitungen vermeiden.

Es ist auch möglich, das Verfahren so zu gestalten, dass die Verteilung über einen speziell gestalteten Zwischenbehälter geregelt wird, der mindestens zwei verschiedene Ausgänge besitzt, an die sich die Schleusbehälter anschließen. Zum besseren Feststoffabfluss kann der Zulauf zu den Ausgängen im Feststoffbehälter im Inneren konisch gestaltet sein. Die Ansteuerung der Schleusbehälter geschieht über zwischengeschaltete Ventile.

Beschrieben wird auch eine Vorrichtung zur Ausführung von Feststoffen aus einem Vergasungsreaktor zur Vergasung kohlenstoffhaltiger Brennstoffe, umfassend
- einen Vergasungsreaktor, der sich in einem Druckbehälter befindet, und
- ein Wasserbad, dass sich unterhalb des Vergasungsreaktors befindet und das noch in dem Druckbehälter untergebracht ist, und
- eine Verteilervorrichtung, bestehend aus einem Verteilelement und mindestens zwei Absperreinrichtungen, und
- mindestens zwei Schleusbehälter, und
und die dadurch gekennzeichnet ist, dass
- das Wasserbad über Verbindungsvorrichtungen mit dem Verteilelement verbunden ist, und
- die Schleusbehälter über zwei oder mehr separate Verbindungsvorrichtungen mit dem Verteilelement verbunden sind und sich zwischen dem Verteilelement und den Schleusbehältern Absperreinrichtungen befinden, mit denen die Schleusbehälter von dem Verteilelement abgesperrt werden können.

Das Verteilelement kann beispielhaft als Verteilerweiche geartet sein. Es kann jedoch auch in Form eines flachen Bodens mit Abläufen, in Form einer halbschaligen Kugel mit Abläufen oder eines horizontalen Zylinders mit Abläufen gestaltet sein. Zur Ausführung der Absperreinrichtungen und der Absperrelemente ist jede denkbare Ausführungsart möglich. Die Verbindungsvorrichtungen sind bevorzugt als Rohrleitungen geartet, können jedoch auch als Flanschvorrichtungen gestaltet sein und prinzipiell beliebig geartet sein. Das Verteilelement ist bevorzugt als einfache Rohrweiche geartet, kann jedoch auch als einfache Rohrverbindung und prinzipiell beliebig geartet sein. Bei den Absperreinrichtungen handelt es sich bevorzugt um Kugelventile.

Es ist auch möglich, statt des Verteilelementes einen Zwischenbehälter zu verwenden, der zwei oder mehr Ausgänge besitzt und der im Inneren konisch auf die Ausgänge zuläuft. Zwischen dem Zwischenbehälter und den Schleusbehältern befinden sich Absperreinrichtungen, mit dem die Schleusbehälter von dem Zwischenbehälter abgesperrt werden können. Beschrieben wird auch eine Vorrichtung zur Ausführung von Feststoffen aus einem Vergasungsreaktor zur Vergasung kohlenstoffhaltiger Brennstoffe, wobei
- die Verteilervorrichtung aus einem Zwischenbehälter mit ausführenden Verbindungsvorrichtungen besteht, der im Inneren konisch auf die ausführenden Verbindungsvorrichtungen zuläuft, und der Zwischenbehälter über diese Verbindungsvorrichtungen mit den Schleusbehältern verbunden ist, und
- sich zwischen dem Zwischenbehälter und den Schleusbehältern Absperreinrichtungen befinden, mit dem die Schleusbehälter von dem Verteilelement abgesperrt werden können.

Schließlich ist es auch möglich, die Vorrichtung so zu gestalten, dass die Verteilervorrichtung in das Wasserbad integriert ist. Dies geschieht zweckmäßig so, dass das Wasserbad mindestens zwei verschiedene ausführende Verbindungsvorrichtungen besitzt, die einzeln in die Schleusbehälter münden, und die ausführenden Verbindungsvorrichtungen aus dem Wasserbad mit Absperreinrichtungen versehen sind, mit denen die Schleusbehälter von dem Wasserbad getrennt werden können. Dadurch kann der Feststoffstrom oder die Feststoffsuspension in die Schleusbehälter über die Absperreinrichtungen gesteuert werden. Der Feststoffstrom oder die Feststoffsuspension wird in dem Wasserbad geteilt. In einer vorteilhaften Ausführung der Erfindung besitzt das Wasserbad im Inneren konische Zuläufe auf die ausführenden Leitungen.

Die Erfindung wird anhand einer Zeichnung genauer erläutert, wobei das erfindungsgemäße Verfahren nicht auf diese Ausführungsform beschränkt ist.

FIG. 1 zeigt eine Ausführungsform eines Schleussystems einer Kohlevergasung, bestehend aus einem Druckbehälter (1) mit einem Wasserbad (2) zur Aufnahme bei der Vergasung anfallender Schlacke und Asche, sowie dem Schleusbehälter A (3) und dem Schleusbehälter B (4) verbunden mit dem Druckbehälter über das Verteilelement (5). Die Feststoffe werden aus dem Wasserbad (2) entfernt und über eine Leitung (6) und das Verteilelement (5) zu Schleusbehälter A geleitet. Das Ventil (7) oberhalb des Schleusbehälters A ist hierbei geöffnet und das Ventil (8) unterhalb des Schleusbehälters A ist geschlossen. Die Pumpe (9) führt einen Wasserstrom aus Behälter A ab und unterstützt hierdurch den Feststoffstrom in Richtung Schleusbehälter A. Über eine Leitung (10) wird Wasser in den unteren Stutzen des Schleusbehälters A eingeleitet, um eine Ablagerung im Stutzen oder dem unteren konischen Teil zu vermeiden. Schleusbehälter B ist durch das Schließen des Ventils (11) oberhalb des Schleusbehälters B und von Ventil (12) zwischen Schleusbehälter B und der Pumpe (9) von dem Druckbehälter getrennt. Durch Öffnen des Ventils (13) unterhalb des Schleusbehälters B werden die Feststoffe aus dem Schleusbehälter B in das nachfolgende System geführt. Anschließend wird das Ventil (13) wieder geschlossen und der Schleusbehälter B über zusätzliche Vorrichtungen mit Wasser gefüllt. Daraufhin wird der Schleusbehälter B durch Öffnen des oberen Ventils (11) wieder mit dem Druckbehälter verbunden. Sobald der Schleusbehälter A seinen maximalen Füllstand angehäufter Feststoffe erreicht hat, wird der von der Pumpe (9) abgezogene Wasserstrom nicht mehr aus dem Schleusbehälter A, sondern vom Schleusbehälter B abgezogen, indem das Ventil (15) zwischen Schleusbehälter A und der Pumpe (9) geschlossen wird und das Ventil (12) zwischen Schleusbehälter B und der Pumpe (9) geöffnet wird. Hierdurch wird der Feststoffstrom zum Schleusbehälter A gestoppt und in Richtung Schleusbehälter B umgelenkt. Während der Befüllung des Schleusbehälters B wird ebenfalls über eine Leitung (14) Wasser in den unteren Stutzen des Behälters B eingedüst. Anschließend kann das Ventil (8) oberhalb vom Schleusbehälter A im weitgehend feststofffreien Medium geschlossen werden und der Schleusvorgang des Schleusbehälters A eingeleitet werden. Dies geschieht durch Öffnen des unterhalb des Schleusbehälters angeordneten Ventils (8).

### Bezugszeichenliste

- 1: Druckbehälter
- 2: Wasserbad
- 3: Schleusbehälter A
- 4: Schleusbehälter B
- 5: Verteilelement
- 6: Leitung
- 7: Ventil
- 8: Ventil
- 9: Pumpe
- 10: Zuführungsleitung für Wasser
- 11: Ventil
- 12: Ventil
- 13: Ventil
- 14: Zuführungsleitung für Wasser
- 15: Ventil

## Patentansprüche

1. Verfahren zur Ausschleusung von Feststoffen aus einer Vergasungsvorrichtung zur Synthesegas-Gewinnung,
• wobei die Vergasungsvorrichtung einen Vergasungsreaktor, der sich in einem Druckbehälter befindet, umfasst und die Feststoffe aus dem Vergasungsreaktor mit unterem Feststoffabgang in ein Wasserbad, das unterhalb des Vergasungsreaktors angeordnet ist und in dem Druckbehälter untergebracht ist, geleitet werden,
• wobei der Feststoffstrom oder die Feststoffsuspension von dem Wasserbad (2), über eine Verteilervorrichtung, gleichzeitig oder nacheinander in zwei oder mehrere Schleusbehälter (3, 4) geleitet wird, wobei
a. die Verteilervorrichtung durch ein Verteilelement (5) und zwei oder mehrere nachfolgende Absperreinrichtungen (7, 11) gebildet ist und die Schleusbehälter (3, 4) über das Verteilelement (5) unmittelbar oder mittelbar mit dem Druckbehälter (1) verbunden sind, oder
b. die Verteilervorrichtung aus einem Zwischenbehälter mit ausführenden Verbindungsvorrichtungen besteht, und der Zwischenbehälter über diese Verbindungsvorrichtungen mit den Schleusbehältern verbunden ist, und sich zwischen dem Zwischenbehälter und den Schleusbehältern Absperreinrichtungen befinden, mit dem die Schleusbehälter von dem Verteilelement fluidmässig getrennt werden können, oder
c. die Verteilervorrichtung in das Wasserbad integriert ist, wobei das Wasserbad mindestens zwei oder mehr ausführende Verbindungsvorrichtungen besitzt, die einzeln in die Schleusbehälter münden, und die ausführenden Verbindungsvorrichtungen aus dem Wasserbad mit Absperreinrichtungen versehen sind, mit denen die Schleusbehälter von dem Wasserbad fluidmässig getrennt werden können,
• wobei der Feststoffstrom oder die Feststoffsuspension von dem Wasserbad (2) zur Aufnahme der im Gaserzeuger anfallenden Feststoffe in den oder die Schleusbehälter (3, 4) gegeben wird, wo diese anschließend auf ein niedrigeres Druckniveau gebracht werden,
• wobei ein erster Schleusbehälter (3) und ein zweiter Schleusbehälter (4) mittels der Absperreinrichtungen (7, 11) oberhalb der Schleusbehälter (3, 4) abwechselnd mit dem Wasserbad (2) verbunden und getrennt werden,
• wobei der zweite Schleusbehälter (4) entleert wird, während der erste Schleusbehälter (3) mit der Flüssigkeit des Wasserbades (2) in Kontakt steht,
**dadurch gekennzeichnet, dass**
• das Absetzen der Feststoffe in den Schleusbehältern (3, 4) durch Abführen eines Flüssigkeitsstroms aus dem angeschlossenen ersten Schleusbehälter (3) unterstützt wird,
• wobei der zweite Schleusbehälter (4) wieder mit dem Druckbehälter (1) verbunden wird, sobald der zweite Schleusbehälter (4) entleert und mit Wasser befüllt wurde,
• wobei, sobald der erste Schleusbehälter (3) seinen maximalen Füllstand erreicht hat, der Flüssigkeitsstrom zur Unterstützung der Feststoffabsetzung nicht mehr aus dem ersten Schleusbehälter (3) abgeführt wird, sondern aus dem zweiten Schleusbehälter (4), hierdurch wird der Feststoffstrom zu dem zweiten Schleusebehälter (4) umgeleitet und der erste Schleusebehälter (3) wird vom Druckbehälter (1) getrennt.

2. Verfahren nach Anspruch 1, **dadurch gekennzeichnet, dass** ein kontinuierlicher Feststoffstrom oder ein kontinuierlicher Feststoffsuspensionsstrom in mindestens einen Schleusbehälter (3, 4) aufrecht erhalten wird.

3. Verfahren nach Anspruch 1 oder 2, **dadurch gekennzeichnet, dass** der Feststoff-Wasser-Strom dadurch unterhalten wird, dass ein an Feststoffen abgereicherter Wasserstrom aus dem mit dem Druckbehälter (1) verbundenen, Schleusbehälter (3, 4) durch Entspannen auf ein niedrigeres Druckniveau nach außen abgeführt wird, während sich der Feststoff im Inneren des Schleusbehälters (3, 4) absetzt.

4. Verfahren nach Anspruch 1 oder 2, **dadurch gekennzeichnet, dass** der Feststoff-Wasser-Strom dadurch unterhalten wird, dass ein an Feststoffen abgereicherter Wasserstrom aus dem mit dem Druckbehälter verbundenen Schleusbehälter (3, 4) mittels Fördereinrichtungen zu dem Druckbehälter (1) zurückgeleitet wird.

5. Verfahren nach einem der Ansprüche 1 bis 4, **dadurch gekennzeichnet, dass** der zweite Schleusbehälter (4) mit Wasser befüllt wird und mit dem Druckbehälter (1) verbunden wird, bevor der erste mit Feststoff befüllte Schleusbehälter(3) vom Druckbehälter (1) getrennt wird.

6. Verfahren nach einem der Ansprüche 1 bis 5, **dadurch gekennzeichnet, dass** das Befüllen des mit dem Wasserbad (2) in Kontakt stehenden ersten Schleusbehälters (3) mindestens so lange dauert wie die Entleerung des zweiten Schleusbehälters (4).

7. Verfahren nach einem der Ansprüche 1 bis 6, **dadurch gekennzeichnet, dass** die Entleerung eines Schleusbehälters (3, 4) die Schritte Be- und Entspannen des Schleusbehälters (3, 4), Befüllen des Schleusbehälters (3, 4) mit Wasser, Öffnen und Schließen der Absperreinrichtungen (7, 11) umfasst und das Abkühlen des Schleusbehälterinhaltes umfassen kann.

8. Verfahren nach einem der Ansprüche 1 bis 7, **dadurch gekennzeichnet, dass** in den unteren Bereich des mit dem Druckbehälter (1) verbundenen Schleusbehälters (3, 4) mittels einer Leitung ein Flüssigkeitsstrom eingebracht wird.

9. Vorrichtung für den Austrag von Feststoffen aus einem Vergasungsreaktor zur Vergasung kohlenstoffhaltiger Brennstoffe, umfassend
• einen Vergasungsreaktor, der sich in einem Druckbehälter (1) befindet, und
• ein Wasserbad (2), dass sich unterhalb des Vergasungsreaktors befindet und das noch in dem Druckbehälter (1) untergebracht ist, und
• eine Verteilervorrichtung, bestehend aus einem Verteilelement (5) und mindestens zwei Absperreinrichtungen (7, 11), und
• mindestens einem ersten Schleusbehälter(3) und einem zweiten Schleusbehälter (4),
• wobei das Wasserbad (2) über Verbindungsvorrichtungen mit dem Verteilelement (5) verbunden ist, und
• die Schleusbehälter (3, 4) über zwei separate Verbindungsvorrichtungen mit dem Verteilelement (5) verbunden sind und sich zwischen dem Verteilelement (5) und den Schleusbehältern (3, 4) Absperreinrichtungen (7, 11) befinden, mit dem die Schleusbehälter von dem Verteilelement (5) fluidmässig getrennt werden können,
**gekennzeichnet durch**
• eine Pumpe (9) zum Abführen eines Wasserstroms aus dem ersten oder zweiten Schleusbehälter (3, 4) wodurch der Feststoffstrom in Richtung des ersten oder zweiten Schleusbehälters (3, 4) unterstützt werden kann,
• ein erstes Ventil (15) zwischen dem ersten Schleusbehälter (3) und der Pumpe (9) und ein zweites Ventil (12) zwischen dem zweiten Schleusbehälter (4) und der Pumpe (9)
• wobei, sobald der erste Schleusbehälter (3) seinen maximalen Füllstand angehäufter Feststoffe erreicht hat, das erste Ventil (15) schließbar und das zweite Ventil (12) öffenbar ist, um den Feststoffstrom zum ersten Schleusbehälter (3) zu stoppen und in Richtung des zweiten Schleusbehälters (4) umzulenken.

10. Vorrichtung nach Anspruch 9, **dadurch gekennzeichnet, dass** die Verteilervorrichtung in Form eines flachen Bodens mit Abläufen, in Form einer halbschaligen Kugel mit Abläufen oder eines horizontalen Zylinders mit Abläufen in die Schleusbehälter ausgeführt ist und sich in den Abläufen zu den Schleusbehältern Absperrvorrichtungen befinden.

11. Vorrichtung nach einem der Ansprüche 9 oder 10, **dadurch gekennzeichnet, dass** es sich bei den Absperreinrichtungen (7, 11) um Kugelventile handelt.

## Claims

1. Method for discharging solids from a gasification apparatus for obtaining synthesis gas,
• wherein the gasification apparatus comprises a gasification reactor which is situated in a pressure vessel, and the solids are conducted from the gasification reactor, which has a lower solids outlet, into a water bath which is arranged below the gasification reactor and is accommodated in the pressure vessel,
• wherein the solids stream or the solids suspension is conducted into two or more lock hoppers (3, 4) at the same time or in succession from the water bath (2) via a distributor apparatus, wherein
a. the distributor apparatus is formed by a distributing element (5) and two or more subsequent shut-off devices (7, 11), and the lock hoppers (3, 4) are directly or indirectly connected to the pressure vessel (1) via the distributing element (5), or
b. the distributor apparatus is composed of an intermediate vessel having discharging connection apparatuses, and the intermediate vessel is connected to the lock hoppers via said connection apparatuses, and shut-off devices are situated between the intermediate vessel and the lock hoppers, by way of which shut-off devices the lock hoppers can be fluidically separated from the distributing element, or
c. the distributor apparatus is integrated into the water bath, wherein the water bath has at least two or more discharging connection apparatuses, which individually open into the lock hoppers, and the discharging connection apparatuses departing from the water bath are provided with shut-off devices, by way of which the lock hoppers can be fluidically separated from the water bath,
• wherein the solids stream or the solids suspension is passed from the water bath (2), which serves for accommodating the solids accumulating in the gas generator, into the lock hopper(s) (3, 4), where said solids are subsequently brought to a lower pressure level,
• wherein a first lock hopper (3) and a second lock hopper (4) are alternately connected to and separated from the water bath (2) by means of the shut-off devices (7, 11) above the lock hoppers (3, 4),
• wherein the second lock hopper (4) is emptied while the first lock hopper (3) is in contact with the liquid of the water bath (2),
**characterized in that**
• the deposition of the solids in the lock hoppers (3, 4) is assisted by removal of a liquid stream from the connected first lock hopper (3),
• wherein the second lock hopper (4) is reconnected to the pressure vessel (1) as soon as the second lock hopper (4) has been emptied and been filled with water,
• wherein, as soon as the first lock hopper (3) has reached its maximum fill level, the liquid stream for assisting the deposition of solids is no longer removed from the first lock hopper (3) but from the second lock hopper (4), the solids stream being diverted to the second lock hopper (4) in this way, and the first lock hopper (3) is separated from the pressure vessel (1).

2. Method according to Claim 1, **characterized in that** a continuous solids stream or a continuous solids suspension stream into at least one lock hopper (3, 4) is maintained.

3. Method according to Claim 1 or 2, **characterized in that** the solids/water stream is maintained **in that**, by way of depressurization to a lower pressure level, a solids-depleted water stream is removed from the lock hopper (3, 4) connected to the pressure vessel (1) to the outside while the solids are being deposited in the interior of the lock hopper (3, 4).

4. Method according to Claim 1 or 2, **characterized in that** the solids/water stream is maintained **in that** a solids-depleted water stream is conducted from the lock hopper (3, 4) connected to the pressure vessel back to the pressure vessel (1) by means of conveying devices.

5. Method according to one of Claims 1 to 4, **characterized in that** the second lock hopper (4) is filled with water, and is connected to the pressure vessel (1), before the first lock hopper (3), which is filled with solids, is separated from the pressure vessel (1).

6. Method according to one of Claims 1 to 5, **characterized in that** the filling of the first lock hopper (3), which is in contact with the water bath (2), takes at least as long as the emptying of the second lock hopper (4).

7. Method according to one of Claims 1 to 6, **characterized in that** the emptying of a lock hopper (3, 4) comprises the steps of pressurizing and depressurizing the lock hopper (3, 4), filling the lock hopper (3, 4) with water, and opening and closing the shut-off devices (7, 11), and may comprise cooling the lock hopper contents.

8. Method according to one of Claims 1 to 7, **characterized in that**, by means of a line, a liquid stream is introduced into the lower region of the lock hopper (3, 4) which is connected to the pressure vessel (1).

9. Apparatus for discharging solids from a gasification reactor for the gasification of carbonaceous fuels, comprising
• a gasification reactor which is situated in a pressure vessel (1), and
• a water bath (2) which is situated below the gasification reactor and is also accommodated in the pressure vessel (1), and
• a distributor apparatus which consists of a distributing element (5) and at least two shut-off devices (7, 11), and
• at least one first lock hopper (3) and one second lock hopper (4),
• wherein the water bath (2) is connected to the distributing element (5) via connection apparatuses, and
• the lock hoppers (3, 4) are connected to the distributing element (5) via two separate connection apparatuses, and shut-off devices (7, 11) are situated between the distributing element (5) and the lock hoppers (3, 4), by way of which shut-off devices the lock hoppers can be fluidically separated from the distributing element (5),
**characterized by**
• a pump (9) for removing a water stream from the first or second lock hopper (3, 4), whereby the solids stream in the direction of the first or second lock hopper (3, 4) can be assisted,
• a first valve (15) between the first lock hopper (3) and the pump (9) and a second valve (12) between the second lock hopper (4) and the pump (9),
• wherein, as soon as the first lock hopper (3) has reached its maximum fill level of accumulated solids, the first valve (15) is able to be closed, and the second valve (12) is able to be opened, in order to stop the solids stream to the first lock hopper (3) and to divert said stream into the direction of the second lock hopper (4).

10. Apparatus according to Claim 9, **characterized in that** the distributor apparatus is designed in the form of a flat tray with outflows, or in the form of a half-shell ball with outflows or a horizontal cylinder with outflows, into the lock hoppers, and shut-off devices are situated in the outflows to the lock hoppers.

11. Apparatus according to either of Claims 9 and 10, **characterized in that** the shut-off devices (7, 11) are ball valves.

## Revendications

1. Procédé pour l'élimination de matières solides hors d'un dispositif de gazéification destiné à la production de gaz de synthèse,
• dans lequel le dispositif de gazéification comprend un réacteur de gazéification, qui se trouve dans un réservoir sous pression, et on conduit les matières solides hors du réacteur de gazéification avec une sortie inférieure des matières solides dans un bain d'eau, qui est disposé en dessous du réacteur de gazéification et qui est installé dans le réservoir sous pression,
• dans lequel on conduit le flux de matières solides ou la suspension de matières solides du bain d'eau (2), via un dispositif de répartition, simultanément ou l'une après l'autre, dans deux ou plusieurs cuves d'élimination (3, 4), dans lequel
a. le dispositif de répartition est formé par un élément de répartition (5) et deux ou plusieurs dispositifs d'arrêt qui suivent (7, 11) et les cuves d'élimination (3, 4) sont raccordées directement ou indirectement par l'élément de répartition (5) au réservoir sous pression (1), ou
b. le dispositif de répartition se compose d'un réservoir intermédiaire avec des dispositifs de raccordement sortants, et le réservoir intermédiaire est raccordé aux cuves d'élimination par ces dispositifs de raccordement, et il se trouve entre le réservoir intermédiaire et les cuves d'élimination des dispositifs d'arrêt, avec lesquels les cuves d'élimination peuvent être fluidiquement séparées de l'élément de répartition, ou
c. le dispositif de répartition est intégré dans le bain d'eau, dans lequel le bain d'eau comporte au moins deux ou plusieurs dispositifs de raccordement sortants, qui débouchent individuellement dans les cuves d'élimination, et les dispositifs de raccordement sortants sont munis hors du bain d'eau de dispositifs d'arrêt, avec lesquels les cuves d'élimination peuvent être fluidiquement séparées du bain d'eau,
• dans lequel on amène le flux de matières solides ou la suspension de matières solides provenant du bain d'eau (2) destiné à recueillir les matières solides produites dans le générateur de gaz dans la ou les cuve(s) d'élimination (3, 4), où elles sont ensuite portées à un niveau de pression moins élevé,
• dans lequel on raccorde ou on sépare une première cuve d'élimination (3) et une deuxième cuve d'élimination (4) alternativement au/du bain d'eau (2) au moyen des dispositifs d'arrêt (7, 11) au-dessus des cuves d'élimination (3, 4),
• dans lequel on vide la deuxième cuve d'élimination (4) pendant que la première cuve d'élimination (3) est en contact avec le liquide du bain d'eau (2),
**caractérisé en ce que**
• on aide le dépôt des matières solides dans les cuves d'élimination (3, 4) en évacuant un courant de liquide hors de la première cuve d'élimination raccordée (3),
• dans lequel on raccorde de nouveau la deuxième cuve d'élimination (4) au réservoir sous pression (1) dès que la deuxième cuve d'élimination (4) a été vidée et remplie d'eau,
• dans lequel, dès que la première cuve d'élimination (3) a atteint son niveau de remplissage maximal, on n'évacue plus le courant de liquide destiné à aider le dépôt des matières solides hors de la première cuve d'élimination (3), mais hors de la deuxième cuve d'élimination (4), on dévie ainsi le flux de matières solides vers la deuxième cuve d'élimination (4) et on sépare la première cuve d'élimination (3) du réservoir sous pression (1).

2. Procédé selon la revendication 1, **caractérisé en ce que** l'on maintient un flux de matières solides continu ou un flux de suspension de matières solides continu dans au moins une cuve d'élimination (3, 4).

3. Procédé selon une revendication 1 ou 2, **caractérisé en ce que** l'on entretient le flux de matières solides-eau par l'évacuation vers l'extérieur d'un courant d'eau appauvri en matières solides hors de la cuve d'élimination (3, 4) raccordée au réservoir sous pression (1) en le détendant à un niveau de pression moins élevé, pendant que les matières solides se déposent à l'intérieur de la cuve d'élimination (3, 4) .

4. Procédé selon une revendication 1 ou 2, **caractérisé en ce que** l'on entretient le flux de matières solides-eau par le fait que l'on renvoie un courant d'eau appauvri en matières solides hors de la cuve d'élimination (3, 4) raccordée au réservoir sous pression (1) vers le réservoir sous pression (1) au moyen de dispositifs de transport.

5. Procédé selon l'une quelconque des revendications 1 à 4, **caractérisé en ce que** l'on remplit d'eau la deuxième cuve d'élimination (4) et on la raccorde au réservoir sous pression (1), avant que la première cuve d'élimination (3) remplie de matières solides soit séparée du réservoir sous pression (1).

6. Procédé selon l'une quelconque des revendications 1 à 5, **caractérisé en ce que** le remplissage de la première cuve d'élimination (3) se trouvant en contact avec le bain d'eau (2) dure au moins aussi longtemps que la vidange de la deuxième cuve d'élimination (4).

7. Procédé selon l'une quelconque des revendications 1 à 6, **caractérisé en ce que** la vidange d'une cuve d'élimination (3, 4) comprend les étapes de pressurisation et détente de la cuve d'élimination (3, 4), remplissage de la cuve d'élimination (3, 4) avec de l'eau, ouverture et fermeture des dispositifs d'arrêt (7, 11) et peut comprendre le refroidissement du contenu de la cuve d'élimination.

8. Procédé selon l'une quelconque des revendications 1 à 7, **caractérisé en ce que** l'on introduit un courant de liquide au moyen d'une conduite dans la région inférieure de la cuve d'élimination (3, 4) raccordée au réservoir sous pression (1).

9. Dispositif pour l'extraction de matières solides hors d'un réacteur de gazéification destiné à gazéifier des combustibles contenant du carbone, comprenant
• un réacteur de gazéification, qui se trouve dans un réservoir sous pression (1), et
• un bain d'eau (2), qui se trouve en dessous du réacteur de gazéification, et qui est encore installé dans le réservoir sous pression (1), et
• un dispositif de répartition, se composant d'un élément de répartition (5) et d'au moins deux dispositifs d'arrêt (7, 11), et
• au moins d'une première cuve d'élimination (3) et d'une deuxième cuve d'élimination (4), et
• dans lequel le bain d'eau (2) est raccordé à l'élément de répartition (5) par des dispositifs de raccordement, et
• les cuves d'élimination (3, 4) sont raccordées à l'élément de répartition (5) par deux dispositifs de raccordement séparés et il se trouve entre l'élément de répartition (5) et les cuves d'élimination (3, 4) des dispositifs d'arrêt (7, 11), avec lesquels les cuves d'élimination (3, 4) peuvent être fluidiquement séparées de l'élément de répartition (5),
**caractérisé par**
• une pompe (9) pour l'évacuation d'un courant d'eau hors de la première ou de la deuxième cuve d'élimination (3, 4), permettant d'aider le flux de matières solides en direction de la première ou de la deuxième cuve d'élimination (3, 4),
• une première soupape (15) entre la première cuve d'élimination (3) et la pompe (9) et une deuxième soupape (12) entre la deuxième cuve d'élimination (4) et la pompe (9),
• dans lequel, dès que la première cuve d'élimination (3) a atteint son niveau de remplissage maximal de matières solides accumulées, la première soupape (15) peut être fermée et la deuxième soupape (12) peut être ouverte, afin d'arrêter le flux de matières solides vers la première cuve d'élimination (3) et de le dévier en direction de la deuxième cuve d'élimination (4).

10. Dispositif selon la revendication 9, **caractérisé en ce que** le dispositif de répartition est réalisé sous la forme d'un fond plat avec des écoulements, sous la forme d'une coque hémisphérique avec des écoulements ou d'un cylindre horizontal avec des écoulements dans les cuves d'élimination et il se trouve des dispositifs d'arrêt dans les écoulements vers les cuves d'élimination.

11. Dispositif selon une des revendications 9 ou 10, **caractérisé en ce que** les dispositifs d'arrêt (7, 11) sont des soupapes à bille.
